# EUROPÄISCHE PATENTSCHRIFT

(11) **EP 2 565 152 B1**
(45) Veröffentlichungstag und Bekanntmachung des Hinweises auf die Patenterteilung: **18.06.2014**
(21) Anmeldenummer: 11007049.7
(22) Anmeldetag: 30.08.2011
(51) Int. Cl.: B68G 9/00

(54) **Vorrichtung zum Bilden eines Schlauchs von Taschenmaterial und Verfahren zum Herstellen einer Taschenfederschlange**
Device for forming a hose out of pocket material and method for producing a pocket row of springs
Dispositif de formation d'un tuyau flexible de matériau de sachets et procédé de fabrication d'un serpentin de ressorts ensachés

(43) Veröffentlichungstag der Anmeldung: 06.03.2013
(73) Patentinhaber: Spühl AG, 9300 Wittenbach (CH)
(72) Erfinder: Knöpfel, Hans, 9320 Arbon (CH)
(74) Vertreter: Meier, Florian

(56) Entgegenhaltungen:
- DE-C- 624 410
- US-A- 5 509 887
- US-A- 5 553 443

## Beschreibung

Die Erfindung betrifft eine Vorrichtung zum Bilden eines Schlauchs von Taschenmaterial zum Herstellen einer Taschenfederschlange und ein Verfahren zum Herstellen einer Taschenfederschlange. Insbesondere betrifft die Erfindung eine derartige Vorrichtung und ein derartiges Verfahren, die bzw. das bei einer Maschine zur Herstellung einer Taschenfederschlange oder einem Automaten zur Herstellung eines Taschenfederkerns eingesetzt werden kann, um Federn einzutaschen.

Zur Herstellung von Taschenfederkernen werden Maschinen oder Automaten eingesetzt, mit denen ein hoher Grad an Automatisierung bei der Herstellung von Taschenfederschlangen und Taschenfederkernen erreichbar ist. Derartige Maschinen oder Automaten können einen Federformer zum Herstellen von Federn sowie eine Bearbeitungsstation zum Eintaschen der Federn umfassen. Weitere Stationen können dem Federformer nachgeordnet sein, in denen die Federn beispielsweise selektiv gedreht und/oder Taschenfederschlangen zu einem Taschenfederkern zusammengefügt werden können. Die Anzahl und Funktionsweise der dem Federformer nachgeordneten Stationen kann abhängig von der Funktionsweise der jeweiligen Maschine oder des jeweiligen Automaten unterschiedlich sein.

Die Station zum Eintaschen der Federn kann eine Kassette aufweisen, mit deren Hilfe ein Schlauch von Taschenmaterial gebildet wird. Federn werden in den Schlauch eingebracht. Die Kassette ist herkömmlich mit festen Abmessungen ausgebildet und kann als einstückiger Körper geformt sein. Innenabmessungen der Kassette sind auf Eigenschaften der Federn und/oder des Taschenmaterials abgestimmt. Beispiele für derartige herkömmliche Stationen zum Eintaschen von Federn sind in der US 4,986,518, der US 5,553,443 und der US 5,572,853 beschrieben

Die DE 624 410 C offenbart eine Maschine zur Herstellung von mit Sprungfedern gefüllten Taschen. Eine Kassette der Maschine weist zwei auf den Durchmesser einer Sprungfeder gegeneinander einstellbare Hälften auf.

Als Grundlage für den Oberbegriff der unabhängigen Ansprüche wurde die US 5,553,443 genommen.

Bei herkömmlichen Stationen zum Eintaschen von Federn kann die Verwendung der Kassette Einschränkungen dahingehend mit sich bringen, dass diese nur kleinere Variationen der Höhe von einzutaschenden Federn, der Soll-Vorspannung von Federn, des Durchmessers von einzutaschenden Federn oder der Breite des Ta-schenmaterials erlauben. Dies beschränkt die Einsetzbarkeit der Station für verschiedene Federhöhen, Federvorspannungen, Federdurchmesser oder Breiten des Taschenmaterials.

Um die Einsetzbarkeit der Station zum Eintaschen von Federn für verschiedene Federhöhen, Federvorspannungen, Federdurchmesser oder Breiten des Taschenmaterials zu verbessern, kann die Kassette als Austauschteil ausgebildet sein. Ein Satz unterschiedlicher Kassetten kann eingesetzt werden, um größeren Variationen in Federhöhen, Federvorspannungen, Federdurchmessern oder Breiten des Taschenmaterials gerecht zu werden. Das Austauschen der Kassette ist jedoch mit Arbeitsaufwand verbunden. Der Betrieb der Station zum Eintaschen von Federn muss unterbrochen werden, bis der Austausch der Kassette vorgenommen wurde.

Es besteht ein Bedarf an einer verbesserten Vorrichtung zum Bilden eines Schlauchs von Taschenmaterial und einem verbesserten Verfahren zum Herstellen einer Taschenfederschlange. Insbesondere besteht ein Bedarf an einer derartigen Vorrichtung und einem derartigen Verfahren, die bzw. das es auf einfachere Weise eine Anpassung an unterschiedliche Parameter erlaubt. Beispielsweise besteht ein Bedarf an einer derartigen Vorrichtung und einem derartigen Verfahren, die bzw. das es auf einfachere Weise erlaubt, eine Station zum Eintaschen von Federn für verschiedene Federhöhen und/oder verschiedene Federvorspannungen und/oder verschiedene Federdurchmesser und/oder verschiedene Breiten des Taschenmaterials einsetzbar zu machen.

Erfindungsgemäß wird eine Vorrichtung und ein Verfahren angegeben, wie sie in den unabhängigen Ansprüchen definiert sind. Die abhängigen Ansprüche definieren Ausführungsbeispiele.

Nach einer Ausführungsform der Erfindung wird eine Vorrichtung zum Bilden eines Schlauchs von Taschenmaterial angegeben. Die Vorrichtung umfasst eine Kassette zum Führen des Taschenmaterials. Die Kassette umfasst wenigstens ein erstes Element und wenigstens ein zweites Element. Die Kassette weist eine Achse, eine durch das wenigstens eine erste Element definierte erste Seite und eine durch das wenigstens eine zweite Element definierte zweite Seite auf, wobei die erste Seite und die zweite Seite voneinander beabstandet angeordnet sind. Die Vorrichtung umfasst einen Verstellmechanismus, der mit der Kassette gekoppelt und eingerichtet ist, um eine Relativposition zwischen dem wenigstens einen ersten Element und dem wenigstens einen zweiten Element in einer Richtung quer zu der Achse zu verändern, um einen Abstand zwischen der ersten Seite und der zweiten Seite zu verstellen.

Die Vorrichtung erlaubt eine Einstellung der Innenabmessung der Kassette. Die Kassette kann an unterschiedliche Federhöhen, Federvorspannungen oder Breiten des Taschenmaterials angepasst werden, indem ein Abstand zwischen der ersten Seite und der zweiten Seite und somit eine Breite der Kassette quer zur Achse der Kassette verstellt wird. Die Kassette kann auch eine Veränderung der Höhe der Kassette erlauben, um eine Anpassung an unterschiedliche Federdurchmesser oder Breiten des Taschenmaterials zu erlauben.

Die Vorrichtung kann eingerichtet sein, um das Taschenmaterial an einer Innenseite der Kassette durchzuführen. Das Taschenmaterial kann von der Vorrichtung so geführt werden, dass es an Innenseiten der Kassette anliegt. Die Vorrichtung kann eingerichtet sein, um einzutaschende Federn an der Innenseite der Kassette durchzuführen. Die Federn können so in der Kassette in den Schlauch von Taschenmaterial eingebracht werden.

Die Vorrichtung kann eingerichtet sein, um einen rechteckigen Schlauch von Taschenmaterial zu bilden.

Die Vorrichtung umfasst eine Einrichtung zum Umlegen des Taschenmaterials, die an einem Ende der Kassette angeordnet ist. Durch diese Einrichtung zum Umlegen des Taschenmaterials kann das Taschenmaterial im Einlaufbereich der Kassette zu einer Schlauchform umgefaltet werden, die an der Innenseite der Kassette durchgeführt wird.

Die Einrichtung zum Umlegen des Taschenmaterials kann wenigstens einen Vorsprung, der von dem wenigstens einen ersten Element oder dem wenigstens einen zweiten Element absteht, und ein Falzelement mit einem Hohlraum umfassen, wobei der wenigstens eine Vorsprung in den Hohlraum des Falzelements hineinragt. Durch Verwendung eines separaten Falzelements wird eine einfache Anpassbarkeit an unterschiedliche Einstellungen der Kassette ermöglicht.

Eine Kante des wenigstens einen Vorsprungs und eine Kante des Falzelements können entlang einer gemeinsamen Gerade oder parallel zueinander verlaufen. Dies erlaubt eine Verschiebung des Falzelements entlang dem wenigstens einen Vorsprung, wenn der Abstand zwischen der ersten Seite und der zweiten Seite der Kassette verstellt wird.

Eine Querschnittsfläche des Hohlraums des Falzelements kann als gleichschenkliges Dreieck geformt sein. Eine Grundfläche des Falzelements kann als gleichschenkliges Dreieck geformt sein. Dadurch wird die Einrichtung zum Umlegen des Taschenmaterials einfach an unterschiedliche Einstellungen der Kassette anpassbar.

Der wenigstens eine erste Vorsprung kann einen ersten Vorsprung, der von dem wenigstens einen ersten Element absteht, und einen zweiten Vorsprung, der von dem wenigstens einen zweiten Element absteht, umfassen. Sowohl der erste Vorsprung als auch der zweite Vorsprung können in den Hohlraum des Falzelements hineinragen. Der erste Vorsprung kann dreiecksförmig sein. Der zweite Vorsprung kann dreiecksförmig sein. Eine Ebene, in der der erste Vorsprung und der zweite Vorsprung liegen, kann relativ zu der Achse der Kassette geneigt sein. Durch eine derartige Ausgestaltung wird die Einrichtung zum Umlegen des Taschenmaterials besonders einfach an unterschiedliche Einstellungen der Kassette anpassbar.

Das wenigstens eine erste Element kann eine Mehrzahl von Vorsprüngen aufweisen, die in eine Mehrzahl von korrespondierenden Ausnehmungen hineinragen. Die Vorsprünge können sich in einer Richtung senkrecht zu der Achse der Kassette erstrecken. Die korrespondierenden Ausnehmungen können in dem wenigstens einen zweiten Element vorgesehen sein. Die korrespondierenden Ausnehmungen können auch in einem weiteren Element der Kassette vorgesehen sein, zu dem das wenigstens eine erste Element verstellbar gelagert ist. Durch Verwendung derartiger Vorsprünge kann bei Verstellung der Kassette eine unerwünschte Bildung eines Längsspalts, der sich parallel zu der Achse über die Länge der Kassette erstreckt, vermieden werden.

Die Kassette kann wenigstens ein drittes Element umfassen, das sich in einer Ebene senkrecht zu der ersten Seite und der zweiten Seite erstreckt. Das wenigstens eine dritte Element kann das wenigstens eine erste Element und das wenigstens eine zweite Element wenigstens teilweise überdecken. Dadurch kann bei Verstellung der Kassette die Bildung eines Längsspalts, der sich parallel zu der Achse über die Länge der Kassette erstreckt, vermieden werden.

Die erste Seite und die zweite Seite können gegenüberliegende Innenseiten der Kassette sein, die sich parallel zu der Achse erstrecken.

Die Kassette kann einen rechteckigen Querschnitt mit zueinander senkrecht angeordneten Seiten aufweisen. Dadurch kann rechteckförmiger Schlauch der Taschenmaterials gebildet werden. Ecken des Querschnitts können wenigstens an der Innenseite der Kassette abgerundet sein.

Das wenigstens eine erste Element kann ein erstes Paar von Elementen umfassen, deren Relativposition in einer weiteren Richtung quer zu der Achse verstellbar ist, wobei die weitere Richtung senkrecht zu der Achse und zu der Richtung ist. Das wenigstens eine zweite Element kann ein zweites Paar von Elementen umfassen, deren Relativposition in der weiteren Richtung quer zu der Achse verstellbar ist. Dadurch wird es möglich, eine Anpassung sowohl an unterschiedliche Federhöhen als auch an unterschiedliche Federdurchmesser vorzunehmen.

Die Vorrichtung kann eine Schweißeinrichtung zum Anbringen einer quer zu der Achse verlaufenden Schweißnaht umfassen. Die Schweißeinrichtung ist so gelagert, dass sie relativ zu der Kassette entlang einer Bewegungsbahn, die sich entlang der Achse erstreckt, beweglich ist. Die Bewegungsbahn der Schweißeinrichtung erstreckt sich in einem von 90° verschiedenen Winkel relativ zu der Achse der Kassette. Die Bewegungsbahn der Schweißeinrichtung kann sich insbesondere parallel zu der Achse der Kassette erstrecken. Dadurch kann die Schweißeinrichtung zum Anbringen einer Quernaht auch zum Weiterbewegen des Taschenmaterials verwendet werden.

Die Vorrichtung kann eine weitere Schweißeinrichtung zum Anbringen einer entlang einer Längsrichtung des Taschenmaterial verlaufenen Schweißnaht umfassen. Die weitere Schweißeinrichtung kann angeordnet sein, um die Längs-Schweißung anzubringen, während das Taschenmaterial durch die Kassette geführt wird. Die Kassette kann eine Ausnehmung aufweisen, durch die Enden des Taschenmaterials nach au-ßen herausragen, um das Anbringen der Längs-Schweißung zu erlauben.

Die Vorrichtung kann eine Zuführeinrichtung zum Zuführen des Taschenmaterials umfassen. Diese kann eine Antriebseinrichtung zum Antreiben einer Rolle des Taschenmaterials umfassen.

Der Verstellmechanismus kann manuell betätigbar sein. Es kann auch eine Antriebseinrichtung zum Antreiben des Verstellmechanismus vorgesehen sein.

Der Verstellmechanismus kann eingerichtet sein, um sowohl das wenigstens eine erste Element als auch das wenigstens eine zweite Element relativ zu einer Halterung zu bewegen. Dies erlaubt eine symmetrische Verstellung. Der Verstellmechanismus kann auch eingerichtet sein, um nur das wenigstens eine erste Element zu bewegen oder um nur das wenigstens eine zweite Element zu bewegen. Dies erlaubt eine einfachere Ausgestaltung des Verstellmechanismus.

Der Verstellmechanismus kann eine Führung für das wenigstens eine erste Element und/oder das wenigstens eine zweite Element umfassen. Die Führung kann sich quer zu der Achse der Kassette erstrecken.

Der Verstellmechanismus kann einen Spindelantrieb umfassen, um das wenigstens eine erste Element und/oder das wenigstens eine zweite Element zu bewegen.

Der Verstellmechanismus kann eingerichtet sein, um eine Relativposition zwischen dem wenigstens einen ersten Element und dem wenigstens einen zweiten Element zu arretieren, wenn eine gewünschte Einstellung der Relativposition erreicht ist.

Nach einer weiteren Ausführungsform der Erfindung wird eine Anlage zum Herstellen einer Taschenfederschlange angegeben. Die Anlage umfasst eine Vorrichtung zum Bilden eines Schlauchs von Taschenmaterial nach einer Ausführungsform oder einem Ausführungsbeispiel und eine Einrichtung zum Zuführen von Federn zu einem durch die Kassette definierten Hohlraum.

Die Anlage kann weiterhin einen Federformer umfassen.

Nach einer weiteren Ausführungsform der Erfindung wird eine Anlage zum Herstellen eines Taschenfederkerns angegeben. Die Anlage umfasst einen Federformer zum Formen von Federn, eine Vorrichtung zum Bilden eines Schlauchs von Taschenmaterial nach einer Ausführungsform oder einem Ausführungsbeispiel, eine Einrichtung zum Überführen der Federn von dem Federformer zu einem durch die Kassette definierten Hohlraum und eine Einrichtung zum Zusammenfügen mehrerer Taschenfederschlangen endlicher Länge zu einem Taschenfederkern.

Nach einer weiteren Ausführungsform der Erfindung wird ein Verfahren zum Herstellen einer Taschenfederschlange angegeben. Mit einer Kassette, die wenigstens ein erstes Element und wenigstens ein zweites Element umfasst, wird ein Schlauch von Taschenmaterial gebildet, in den Federn eingebracht werden. Eine Relativposition zwischen dem wenigstens einen ersten Element und dem wenigstens einen zweiten Element in einer Richtung quer zu einer Achse der Kassette wird eingestellt, um eine Innenabmessung der Kassette einzustellen.

Das Verfahren erlaubt eine Einstellung der Innenabmessung der Kassette. Die Kassette kann an unterschiedliche Federhöhen, Federdurchmesser, Federvorspannungen oder Breiten des Taschenmaterials angepasst werden.

Die Relativposition kann abhängig von einer Höhe der Federn, d.h. der Federabmessung entlang der Axialrichtung der Federn, eingestellt werden.

Die Relativposition kann abhängig von einem Federdurchmesser der Federn eingestellt werden.

Die Relativposition kann abhängig von einer Soll-Vorspannung der Federn eingestellt werden.

Die Relativposition kann abhängig von einer Breite eines Bands des Taschenmaterials eingestellt werden.

Das Verfahren kann unter Verwendung der Vorrichtung zum Bilden eines Schlauchs von Taschenmaterial nach einer Ausführungsform oder einem Ausführungsbeispiel durchgeführt werden.

Die Vorrichtungen, Anlagen und Verfahren nach Ausführungsbeispielen können zum Eintaschen von Federn eingesetzt werden. Die Federn können Spiralfedern sein. Die Federn können Zylinderspiralfedern sein. Die Federn können einen Durchmesser aufweisen, der entlang der Federachse variiert. Die Federn können Tonnenspiralfedern sein. Die Federn können konische Federn, doppelkonische Federn oder sanduhrförmige Federn sein.

Ausführungsbeispiele der Erfindung werden unter Bezugnahme auf die beigefügte Zeichnung näher erläutert.
Fig. 1 ist eine schematische Darstellung einer Anlage zum Herstellen einer Taschenfederschlange nach einem Ausführungsbeispiel.
Fig. 2 ist eine schematische Darstellung einer Anlage zum Herstellen eines Taschenfederkerns, die eine Vorrichtung zum Bilden eines Schlauchs von Taschenmaterial nach einem Ausführungsbeispiel aufweist.
Fig. 3 ist eine Perspektivansicht einer Vorrichtung zum Bilden eines Schlauchs von Taschenmaterial nach einem Ausführungsbeispiel und eines gebildeten Schlauchs von Taschenmaterial.
Fig. 4 ist eine perspektivische Detailansicht eines Einlaufbereichs einer Kassette der Vorrichtung nach einem Ausführungsbeispiel.
Fig. 5 ist eine Schnittansicht der Vorrichtung zum Bilden eines Schlauchs von Taschenmaterial.
Figs. 6 und 7 sind Draufsichten des Einlaufbereichs der Vorrichtung zum Bilden eines Schlauchs von Taschenmaterial für unterschiedliche Einstellungen der Kassettenbreite.
Fig. 8 ist eine Schnittansicht entlang einer Linie VIII-VIII in Fig. 7.
Fig. 9 ist eine Draufsicht auf Komponenten der Vorrichtung zum Bilden eines Schlauchs von Taschenmaterial.
Figs. 10 und 11 sind Perspektivansichten einer Vorrichtung zum Bilden eines Schlauchs von Taschenmaterial nach einem weiteren Ausführungsbeispiel.
Fig. 12 zeigt eine Einzelheit der Vorrichtung von Figs. 10 und 11.
Fig. 13 ist eine Draufsicht eines Einlaufbereichs einer Vorrichtung zum Bilden eines Schlauchs von Taschenmaterial nach einem weiteren Ausführungsbeispiel.
Fig. 14 ist eine Perspektivansicht einer Vorrichtung zum Bilden eines Schlauchs von Taschenmaterial nach einem weiteren Ausführungsbeispiel.

Nachfolgend werden Ausführungsbeispiele der Erfindung näher erläutert. Die Merkmale der verschiedenen Ausführungsbeispiele können miteinander kombiniert werden, sofern dies in der nachfolgenden Beschreibung nicht ausdrücklich ausgeschlossen wird. Auch wenn einzelne Ausführungsbeispiele im Hinblick auf spezifische Anwendungen, beispielsweise im Kontext einer Anlage zur Herstellung eines Taschenfederkerns, beschrieben werden, ist die vorliegende Erfindung nicht auf diese Anwendungen beschränkt. Ähnliche oder identische Bezugszeichen beziehen sich auf ähnliche oder identische Elemente.

Nach Ausführungsbeispielen wird eine Vorrichtung zum Bilden eines Schlauchs von Taschenmaterial bzw. ein entsprechendes Verfahren angegeben, bei der bzw. bei dem eine Kassette zum Bilden des Schlauchs von Taschenmaterial verstellbar ist. Die Kassette weist mehrere Elemente auf, die relativ zueinander verstellbar sind, um eine Breite und/oder Höhe der Kassette senkrecht zu einer Längsachse der Kassette zu verändern. Die Einstellung für die Kassette, die zum Herstellen einer Taschenfederschlange jeweils verwendet wird, kann abhängig von einer Federhöhe oder einer gewünschten Vorspannung der Federn oder einem Federdurchmesser der einzutaschenden Federn gewählt werden. Die Einstellung für die Kassette, die zum Herstellen einer Taschenfederschlange jeweils verwendet wird, kann alternativ oder zusätzlich auch abhängig von einer Breite einer Bahn von Taschenmaterial gewählt werden, in das die Federn eingeschlossen werden sollen.

Die Vorrichtung zum Bilden des Schlauchs von Taschenmaterial kann in einer Anlage zum Herstellen einer Taschenfederschlange, wie sie unter Bezugnahme auf Fig. 1 beschrieben wird, oder in einer Anlage zum Herstellen eines Taschenfederkerns, wie sie unter Bezugnahme auf Fig. 2 beschrieben wird, verwendet werden.

Fig. 1 ist eine schematische Darstellung einer Maschine 1 zum Herstellen einer Taschenfederschlange nach einem Ausführungsbeispiel. Die Maschine 1 umfasst eine Federwindeeinrichtung mit einem Windekopf 2, eine Einrichtung 3 zum Überführen der Federn von dem Windekopf 2 zu einem Federförderer, einen als Transportrad 4 ausgestalteten Federförderer mit einem Antrieb 6 und eine Station zum Eintaschen der Federn, die an einem Rahmen 28 der Maschine angebracht sind. Im Betrieb der Maschine 1 werden von dem Windekopf 2 geformten Federn von der Einrichtung 3 zu dem Transportrad 4 überführt. Das Transportrad 4 weist eine Mehrzahl von Aufnahmen 5 auf, in denen jeweils eine Feder 19 aufgenommen werden kann. Der Antrieb 6 treibt das Transportrad 4 an, wobei die Federn beim Transport vom Windekopf 2 vor dem Eintaschen der Federn abkühlen. Das Transportrad 4 wirkt als Kühlrad. Dabei kann beispielsweise der Draht vor dem Formen der Federn erwärmt werden, oder es kann eine Wärmebehandlung der geformten Federn vorgenommen werden.

Die Einrichtung 3 zum Überführen der Federn kann eine Transfereinrichtung 11 mit mehreren kammerartigen Abschnitten 13, 14 aufweisen, in denen die Transfereinrichtung 11 jeweils eine Feder aufnehmen kann. Die Transfereinrichtung 11 kann beweglich gelagert sein, so dass sie zwischen einer ersten und einer zweiten Stellung bewegt werden kann, wie mit dem Pfeil 12 schematisch dargestellt ist. In der ersten Stellung ist die Transfereinrichtung 11 so angeordnet, dass der erste Abschnitt 13 eine von dem Windekopf 2 geformte Feder aufnimmt. In der zweiten Stellung ist die Transfereinrichtung 11 so angeordnet, dass der zweite Abschnitt 14 eine von dem Windekopf 2 geformte Feder aufnimmt. Die Einrichtung 3 zum Überführen der Federn umfasst zwei linear bewegliche Schieber 15, 16, die die Federn aus einem der kammerartigen Abschnitte 13, 14 an das Transportrad 4 überführen. Dabei fährt einer der Schieber 15, 16 in denjenigen der Abschnitte 13, 14 ein, in dem gerade keine Feder geformt wird.

Andere Ausgestaltungen der Bearbeitungsstationen, die dem Eintaschen von Federn vorgeordnet sind, können verwendet werden. Beispielsweise kann die Einrichtung 3 zum Überführen der Federn einfachere Ausgestaltungen aufweisen, bei denen die Federn durch eine Kombination von Schwenkelement und Schieber überführt werden.

Die Federn 19 werden von einer weiteren Transfereinrichtung 9, beispielsweise einem oder mehreren Schwenkhebeln, aus dem Transportrad 4 ausgegeben. Die Federn werden zu einer Vorrichtung überführt, die einen Schlauch von Taschenmaterial bildet, in den die Federn eingekapselt werden. Dadurch wird eine Taschenfederschlange 25 mit einer Mehrzahl von eingetaschten Federn 26 gebildet. Als Taschenfederschlange 25 wird allgemein eine Mehrzahl von miteinander verbundenen Taschen mit darin eingetaschten Federn bezeichnet.

Die Vorrichtung zum Bilden des Schlauchs von Taschenmaterial, die noch ausführlicher beschrieben wird, weist eine verstellbare Kassette 30 und einen Verstellmechanismus auf, mit dem die Kassette 30 abhängig von einer Federabmessung, einer Soll-Federvorspannung oder Eigenschaften des Taschenmaterials verstellt wird.

Das Taschenmaterial 22 wird von einer Rolle 21 abgewickelt. Ein Antrieb 23 kann die Rolle 21 des Taschenmaterials antreiben. Der Antrieb 23 kann so gesteuert werden, dass das zum Eintaschen der Federn benötigte Material von der Rolle 21 aktiv abgewickelt wird.

Das Taschenmaterial wird von einer Einrichtung 27 vorgefaltet. Beispielsweise kann das Vorfalten der Bahn des Taschenmaterials 22 so erfolgen, dass die Bahn mittig gefaltet wird. Diejenige Seite der Bahn des Taschenmaterials, die zur Innenseite des Schlauchs wird, kann an der Außenseite der vorgefalteten Bahn angeordnet sein. Die Einrichtung 27 kann mehrere dreiecksförmige Elemente umfassen, um die Bahn des Taschenmaterials entsprechend vorzufalten.

In einem Einlaufbereich der Kassette 30 wird die vorgefaltete Bahn zu einem zunächst noch offenen Schlauch 24 umgefaltet, der durch einen von der Kassette 30 definierten Hohlraum geführt wird. Andere Ausgestaltungen sind möglich, um die Bahn des Taschenmaterials zu einem Schlauch zu falten, in den die Federn eingekapselt werden.

Das Taschenmaterial ist thermisch aktivierbar, um ein Verschweißen des Schlauchs von Taschenmaterial zu ermöglichen. Das Taschenmaterial kann beispielsweise ein Vlies sein.

Zum Einkapseln der Federn kann das Taschenmaterial verschweißt werden. Zum Setzen von Quer-Schweißnähten kann eine Schweißeinrichtung 32 vorgesehen sein, die der Kassette 30 nachgeordnet ist. Zum Setzen einer Längs-Schweißnaht kann eine weitere Schweißeinrichtung 34 vorgesehen sein. Die weitere Schweißeinrichtung 34 kann die Längsnaht setzen, während der Schlauch 24 von Taschenmaterial und die Federn durch die Kassette 30 geführt wird. Zum Erzeugen der Längsnaht können die Längsränder des Taschenmaterials durch einen Spalt aus der Kassette 30 hervorragen.

Zum Transportieren des Taschenmaterials und der darin eingebrachten Federn kann eine separate Transporteinrichtung vorgesehen sein. Alternativ oder zusätzlich kann ein Transport der Taschenfederschlange 25 in einem Auslaufbereich der Kassette 30 auch durch die Schweißeinrichtung 32 zum Setzen der Quer-Schweißnähte erfolgen. Dazu kann die Schweißeinrichtung 32 entlang einer Bahn 33 beweglich gelagert sein. Die Bahn 33 kann sich entlang einer Längsachse der Kassette 30 erstrecken, also in einem von 90° verschiedenen Winkel relativ zu der Längsachse der Kassette 30 angeordnet sein. Die Bahn 33, entlang der die Schweißeinrichtung 32 bewegt wird, kann sich parallel zur Längsachse der Kassette 30 erstrecken.

Die Maschine 1 kann einen Steuerrechner 20 umfassen. Der Steuerrechner 20 kann die Schweißeinrichtungen 32, 34, den Antrieb 23 sowie weitere Elemente der Maschine 1 automatisch steuern. Falls eine Verstellung der Kassette 30 über einen elektrischen Antrieb vorgenommen wird, kann der Steuerrechner 20 auch den elektrischen Antrieb zum Verstellen der Kassette 30 steuern, um die Innenabmessungen der Kassette anzupassen.

Die von der Maschine 1 hergestellte Taschenfederschlange 25 kann weiterverarbeitet werden. Von der Taschenfederschlange 25 können Segmente mit einer vorgegebenen Länge abgetrennt und zu einem Taschenfederkern zusammengefügt werden.

Fig. 2 ist eine schematische Draufsicht einer Anlage 40 zum Herstellen eines Taschenfederkerns. Die Anlage 40 weist eine Maschine 1 zum Herstellen einer Taschenfederschlange auf, die wie unter Bezugnahme auf Fig. 1 beschrieben ausgestaltet sein kann. Die Anlage 40 weist einen Montageautomaten 41 auf, der mehrere Taschenfederschlangen mit einer vorgegeben Länge zu einem Taschenfederkern 44 kombiniert. Die Taschenfederschlange wird mit einem Förderer 42 zu dem Montageautomaten 41 transportiert. Ein Segment 45 mit vorgegebener Länge kann von einer Endlos-Taschenfederschlange unter Verwendung einer Trenneinrichtung 43 abgetrennt werden.

Unter Bezugnahme auf Fig. 3-11 werden Ausgestaltungen von Vorrichtungen und Verfahren, mit denen ein Schlauch von Taschenmaterial gebildet wird näher beschrieben.

Fig. 3 zeigt eine Perspektivansicht einer Vorrichtung zum Bilden eines Schlauchs des Taschenmaterials. Ebenfalls dargestellt ist das Taschenmaterial, um die Umformung von einer Bahn zu einem Schlauch besser zu verdeutlichen. Die Vorrichtung weist eine Kassette 30 auf, die aus Gründen der Übersichtlichkeit versetzt zu dem Taschenmaterial dargestellt ist. Die Vorrichtung weist eine Schweißeinrichtung 32 zum Erzeugen von Quernähten zwischen Taschen und eine weitere Schweißeinrichtung 34 zum Erzeugen einer Längsnaht auf. Die Schweißeinrichtung 32 ist aus Gründen der Übersichtlichkeit ebenfalls versetzt zu dem Taschenmaterial dargestellt.

Die Kassette 30 weist ein erstes Element 61 und ein zweites Element 62 auf. Das erste Element 61 und das zweite Element 62 können mit einem (in Fig. 3 nicht dargestellten) Verstellmechanismus relativ zueinander verstellt werden, um die Innenabmessungen der Kassette 30 zu verändern. Die Kassette 30 weist eine Längsachse 50 auf. Der Verstellmechanismus erlaubt eine Veränderung der Relativposition zwischen dem ersten Element 61 und dem zweiten Element 62 entlang einer Breitenrichtung 60 der Kassette 30, die senkrecht zu der Längsachse 50 steht. Über den Verstellmechanismus kann der Abstand der zwei parallel zu der Längsachse 50 verlaufenden Seiten der Kassette verändert werden, von denen die Seite 64 in Fig. 3 sichtbar ist.

Die Kassette 30 weist in ihrem Einlaufbereich, an dem Taschenmaterial und Federn zugeführt werden, eine Einrichtung zum Umfalten des Taschenmaterials auf. Diese Einrichtung zum Umfalten des Taschenmaterials umfasst einen ersten Vorsprung 65, der von dem ersten Element 61 absteht, einen zweiten Vorsprung 66, der von dem zweiten Element 62 absteht, und ein Falzelement 67 zum Falzen des Taschenmaterials. Das Falzelement 67 umgreift den ersten Vorsprung 65 und den zweiten Vorsprung 66 wenigstens teilweise.

Die Kassette 30 kann weitere Elemente umfassen. Beispielsweise kann ein erstes Deckblechteil 68 und ein zweites Deckblechteil 69 vorgesehen sein. Durch einen Spalt 70 zwischen den Deckblechteilen können die beiden Längsränder der Bahn des Taschenmaterials aus der Kassette 30 hervorragen. Dies erlaubt das Anbringen einer Längsnaht. Eine Position des ersten Elements 61 kann relativ zu dem ersten Deckblechteil 68 verstellt werden, wenn über den Verstellmechanismus die Breite der Kassette geändert wird. Eine Position des zweiten Element 62 kann relativ zu dem zweiten Deckblechteil 69 verstellt werden, wenn über den Verstellmechanismus die Breite der Kassette geändert wird.

Das Taschenmaterial 22 wird in einem Einlaufbereich der Kassette 30 so gefaltet, dass ein Schlauch gebildet wird, der zunächst noch offen ist. In Fig. 3 stellt eine nicht schraffierte Fläche des Taschenmaterials diejenige Seite der Bahn dar, die die Au-ßenseite des Schlauchs bildet. Die schraffiert dargestellte Fläche ist diejenige Seite der Bahn, die die Innenseite des Schlauchs bildet.

Die Bahn des Taschenmaterials 22 kann vor dem Einlaufbereich der Kassette 30 entlang der Mitte der Bahn vorgefaltet werden. Die Seite 52 der Bahn, die die Innenseite des Schlauchs bildet, kann dabei außen liegen.

Ein Abschnitt 53 des Taschenmaterials, der im Einlaufbereich der Kassette 30 angeordnet ist, wird von der Einrichtung zum Umfalten und der Oberkante der Kassette 30 so umgefaltet, dass die Außenflächen der angelieferten vorgefalteten Bahn zur Innenseite des Schlauchs werden. Die Außenfläche des gebildeten Schlauchs zeigt zu den Innenflächen der Kassette 30. Die Längsränder der Bahn ragen durch den Spalt 70 nach außen, um das Anbringen der Längs-Schweißnaht 55 zu erlauben.

Federn 19 werden ebenfalls durch die Kassette 30 transportiert, wo sie in den Schlauch 54 eingesetzt werden. Durch die Schweißeinrichtung 32 werden die Quer-Schweißnähte 56 gebildet, nachdem der Schlauch 54 des Taschenmaterials mit den darin angeordneten Federn einen Auslaufbereich der Kassette 30 passiert hat.

Fig. 4 zeigt eine perspektivische Detailansicht des Einlaufbereichs der Kassette 30. Durch den Verstellmechanismus kann ein Abstand 76 zwischen den beiden Innenseite der Kassette verstellt werden, gegen die die Axialenden der Federn das Taschenmaterial pressen. Der Abstand 76 kann abhängig von verschiedenen Parametern gewählt werden, insbesondere abhängig von einer Höhe der Federn, d.h. der Abmessung entlang ihrer Axialrichtung, und abhängig von einer gewünschten Federvorspannung der eingetaschten Federn.

Die Einrichtung zum Umfalten des Taschenmaterials kann so eingerichtet sein, dass ihre Konfiguration bei einer Veränderung der Breite 76 automatisch angepasst wird. Die Vorsprünge 65 und 66 können dreiecksförmig sein. Das Falzelement 67 kann eine (in Fig. 4 nach oben zeigende) Grundfläche aufweisen, die die Form eines gleichschenkligen Dreiecks aufweist. Das Falzelement 67 kann die Vorsprünge 65 und 66 teilweise übergreifen. Das Falzelement 67 kann als gebogenes Blechteil ausgebildet sein, wobei die Vorsprünge 65 und 66 in den Hohlraum hineinragen, der von dem Falzelement 67 gebildet wird.

Um eine automatische Anpassung der Einrichtung zum Umfalten des Taschenmaterial an die jeweils eingestellte Breite 76 zu erleichtern, können die Außenkanten der Vorsprünge 65 und 66, über die das Taschenmaterial geführt wird, parallel zu den Außenkanten des Falzelements 67 verlaufen, über die das Taschenmaterial geführt wird, oder auf einer gemeinsamen Geraden mit diesen angeordnet sein. Entsprechend können die Innenränder des Falzelements 67, an denen die Außenkanten der Vorsprünge 65 und 66 an dem Falzelement 67 anliegen, parallel zu den Außenkanten der Vorsprünge 65 und 66 verlaufen oder auf einer gemeinsamen Geraden mit diesen angeordnet sein.

In Betrieb der Vorrichtung zum Bilden des Schlauchs von Taschenmaterial übt das Taschenmaterial auf das Falzelement 67 eine Kraft in Richtung der Elemente 61, 62 der Kassette aus. Wird die Breite 76 der Kassette 30 mit dem Verstellmechanismus verändert, ändert sich entsprechend die Position des Falzelements 67 relativ zu den Elementen 61, 62. Die Verschiebung des Falzelements 67 ist schematisch bei 77 dargestellt. Auf diese Weise kann eine Größe einer Dreiecksfläche, an der das Taschenmaterial am Einlaufbereich der Kassette umgefaltet wird, an die Breite der Kassette angepasst werden, ohne eine separate Justierung der Einrichtung zum Umfalten vorzunehmen.

Wenn ein oder mehrere separate Deckblechteile 68, 69 vorgesehen sind, kann an einer Oberseite der Kassette eine Vorderkante 74 des ersten Deckblechteils 68 zu einer Vorderkante 71 des ersten Elements 61 der Kassette 30 parallel sein oder auf einer Linie mit dieser liegen. Eine Vorderkanten 75 des zweiten Deckblechteils 69 kann zu einer Vorderkante 72 des zweiten Elements 62 der Kassette 30 parallel sein oder auf einer Linie mit dieser liegen. Insbesondere können die Vorderkanten 71, 74 in einer Ebene liegen, die senkrecht zu einer durch die Oberseite der Kassette 30 definierten Ebene ist. Die Vorderkanten 72, 75 können in einer weiteren Ebene liegen, die senkrecht zu der durch die Oberseite der Kassette 30 definierten Ebene ist.

Zwischen den die Seitenwände der Kassette 30 definierenden Elementen 61, 62 und einem separaten Element, wie den Deckblechteilen 68, 69, kann eine Kopplung derart vorgesehen sein, dass die Relativposition zwischen dem ersten Element 61 und dem Deckblechteil 68 und die Relativposition zwischen dem zweiten Element 62 und dem Deckblechteil 69 bei einer Verstellung der Breite der Kassette 30 automatisch angepasst wird. Beispielsweise kann das erste Element 61 so mit dem ersten Deckblechteil 68 gekoppelt sein, dass bei einer Verstellung der Breite 76 eine Relativbewegung 78 zwischen dem ersten Element 61 und dem Deckblechteil 68 hervorgerufen wird, die zumindest auch entlang der Längsachse 50 der Kassette 30 gerichtet ist. Die Kopplung kann derart sein, dass bei einer Verstellung der Breite 76 die Relativbewegung 78 entlang der Längsachse 50 der Kassette 30 so hervorgerufen wird, dass die Vorderkanten 71 und 74 in einer Ebene angeordnet bleiben, die senkrecht zu der durch die Oberseite der Kassette 30 definierten Ebene ist. Ähnlich kann das zweite Element 62 so mit dem zweiten Deckblechteil 69 gekoppelt sein, dass bei einer Verstellung der Breite 76 eine Relativbewegung 78 zwischen dem zweiten Element 62 und dem Deckblechteil 69 hervorgerufen wird, die zumindest auch entlang der Längsachse 50 der Kassette 30 gerichtet ist. Die Kopplung kann derart sein, dass bei einer Verstellung der Breite 76 die Relativbewegung 78 entlang der Längsachse 50 der Kassette 30 so hervorgerufen wird, dass die Vorderkanten 72 und 75 in einer weiteren Ebene angeordnet bleiben, die senkrecht zu der durch die Oberseite der Kassette 30 definierten Ebene ist.

Während in Fig. 3 und 4 schematisch Ausgestaltungen mit zwei Deckblechteilen 68, 69 dargestellt sind, kann eine derartige automatische Anpassung der Vorderkante auch erfolgen, wenn nur ein Deckblechteil oder ein anderes separates Element vorgesehen ist.

Zum Hervorrufen der Relativbewegung 78 kann das erste Element 61 Vorsprünge aufweisen, die parallel zu der Vorderkante 71 verlaufen. Das erste Deckblechteil 68 kann korrespondierende Ausnehmungen aufweisen, die parallel zu der Vorderkante 74 verlaufen und in die die Vorsprünge des ersten Elements 61 eingreifen. Eine derartige Ausgestaltung wird unter Bezugnahme auf Fig. 10 und 11 näher beschrieben. Eine ähnliche Kopplung kann zwischen dem zweiten Element 62 und dem zweiten Deckbleckteil 69 vorhanden sein.

Fig. 5 zeigt eine schematische Querschnittsansicht durch die Vorrichtung zum Bilden des Schlauchs von Taschenmaterial. Die Schnittebene ist so gewählt, dass sie durch den Verstellmechanismus verläuft.

Der Verstellmechanismus kann verschiedene Ausgestaltungen aufweisen, die eine Änderung der Relativposition zwischen den Elementen 61, 62 und somit eine Änderung des Abstands zwischen den Innenseite 63, 64 der Kassette 30 erlauben. Der Verstellmechanismus kann eingerichtet sein, um eine Bewegung wenigstens eines der Elemente 61, 62 in der Breitenrichtung 60 der Kassette 30 zu führen. Der Verstellmechanismus kann eingerichtet sein, um das erste Element 61 und/oder das zweite Element 62 zu arretieren, um eine eingestellte Relativposition beizubehalten, bis der Verstellmechanismus erneut betätigt wird.

Bei der in Fig. 5 dargestellten Ausgestaltung weist der Verstellmechanismus einen mit dem ersten Element 61 gekoppelten ersten Spindelantrieb und einen mit dem zweiten Element 62 gekoppelten zweiten Spindelantrieb auf. Der erste Spindelantrieb umfasst eine Spindel 84 und eine Spindelblock 85 mit einer korrespondierenden Bohrung. Der Spindelblock 85 ist mit dem ersten Element 61 verbunden. Der zweite Spindelantrieb umfasst eine Spindel 86 und eine Spindelblock 87 mit einer korrespondierenden Bohrung. Der Spindelblock 87 ist mit dem zweiten Element 62 verbunden. Die Spindeln 84, 86 können manuell betätigbar sein. Alternativ kann auch ein Aktuator, beispielsweise ein Elektromotor 89, zum Antreiben der Spindeln 84, 86 vorgesehen sein.

Eine zusätzliche Führung kann vorgesehen sein, um die Bewegung des ersten Elements 61 und/oder des zweiten Elements 62 zu führen. Die Führung kann eine Führungsausnehmung und dazu komplementäre Vorsprünge 82, 83 umfassen. Die Führungsausnehmung kann beispielsweise in einer Halterung 81 vorgesehen sein, die ortsfest angeordnet ist. Die Vorsprünge 82, 83 können jeweils an einem der Elemente 61, 62 angebracht sein.

Bei einer weiteren Ausgestaltung kann auch nur eine Spindel vorgesehen sein, die mit mehreren Spindelblöcken 85, 86 gekoppelt ist. Der so gebildete Spindelantrieb kann die Elemente 61, 62 ebenfalls symmetrisch relativ zu einer Mittelebene der Kassette 30 verschieben.

Bei noch einer weiteren Ausgestaltung kann eine Änderung der Relativposition zwischen dem ersten Element 61 und dem zweiten Element 62 hervorgerufen werden, indem nur eines dieser Elemente verschoben wird.

Während in Fig. 5 ein Spindelantrieb dargestellt ist, kann eine Vielzahl weiterer Mechanismen eingesetzt werden, um die Innenabmessungen der Kassette 30 zu ändern. Beispielsweise kann ein Zahnstangenantrieb verwendet werden. Bei weiteren Ausgestaltungen kann eine Führung vorgesehen sein, um die Bewegung des ersten Elements 61 und/oder des zweiten Elements 62 zu führen. Dabei kann die Verstellvorrichtung weiterhin eine Arretierung zum Arretieren des ersten Elements 61 und/oder des zweiten Elements 62 umfassen. Das erste Element 61 und/oder das zweite Element 62 kann manuell entlang der Führung bewegt werden.

Unter Bezugnahme auf Fig. 6-9 wird eine Ausgestaltung der Einrichtung zum Umfalten des Taschenmaterials detaillierter beschrieben.

Fig. 6 und 7 zeigen Draufsichten des Einlaufbereichs der Kassette 30. Die Blickrichtung ist entlang der Längsachse 50 der Kassette 30 gerichtet.

Die Vorsprünge 65 und 66 sind mit dem Falzelement 67 gekoppelt. Das Falzelement 67 ist relativ zu den Vorsprüngen 65, 66 verschiebbar. Das Falzelement 67 kann die Vorsprünge 65, 66 zumindest teilweise umgreifen.

Eine Kante 91 des Vorsprungs 65 ist zu einer Kante 92 des Falzelements 67 parallel oder auf einer Linie mit dieser angeordnet. D.h. der Richtungsvektor der Kante 91 stimmt mit dem Richtungsvektor der Kante 92 überein. Ähnlich ist eine Außenkante des Vorsprunge 66 zu einer weiteren Außenkante des Falzelements parallel oder auf einer Linie mit dieser angeordnet.

Bei einer Verringerung der Breite 76 der Kassette wird das Falzelement 67 relativ zu den Vorsprüngen 65, 66 verschoben. Werden das erste Element 61 und das zweite Element 62 der Kassette aufeinander zu bewegt, wird das Falzelement 67 im Betrieb der Vorrichtung so positioniert, dass es weiter über die Vorsprünge 65, 66 geschoben ist. Dies ist beispielhaft in Fig. 7 dargestellt, in der die Kassette auf eine Breite 76' zusammengeschoben ist.

Wie in Fig. 5-7 dargestellt, weist die Kassette ein Paar von parallelen Seiten 63, 64 und ein weiteres Paar von parallelen Seiten auf, die die Ober- und Unterseite des von der Kassette gebildeten Hohlraums definieren. Die Kassette kann eine rechteckige Querschnittsfläche aufweisen, wobei die Übergänge zwischen den Seiten vorteilhaft abgerundet sind.

Fig. 8 ist eine Schnittansicht entlang der Linie VIII-VIII in Fig. 7. Das Falzelement 67 definiert einen Hohlraum 93, in den die Vorsprünge 65, 66 hineinragen. Das Falzelement 67 kann beispielsweise als gebogenes Blechteil geformt sein.

Fig. 9 zeigt die Vorsprünge 65, 66 und das Falzelement 67 in einer Draufsicht. Das Falzelement 67 kann eine (in Fig. 3 und 4 nach oben zeigende) Grundfläche aufweisen, die die Form eines gleichschenkligen Dreiecks hat. Der Schenkel gleicher Länge schließen einen Winkel 94 ein.

Die Vorsprünge 65, 66 können ebenfalls dreiecksförmig sein. Ein Öffnungswinkel 95, 96 an derjenigen Ecke der Vorsprünge 65, 66, die von dem Falzelement 67 umgriffen wird, kann halb so groß wie der Öffnungswinkel 94 sein. Die Vorsprünge 65, 66 können die Form rechtwinkliger Dreiecke aufweisen.

Eine Ausgestaltung der Einrichtung zum Umfalten des Taschenmaterials, wie sie in Fig. 9 dargestellt ist, erlaubt eine automatische Anpassung bis zu der Breite 76, an der die Kanten der Vorsprünge 65, 66 aneinander anliegen. Auf diese Weise kann eine Verstellbarkeit über einen weiten Bereich ermöglicht werden.

Fig. 10 und 11 zeigen perspektivische Darstellungen einer Vorrichtung zum Bilden eines Schlauchs von Taschenmaterial nach einem weiteren Ausführungsbeispiel. Die allgemein Funktionsweise entspricht der Funktionsweise der unter Bezugnahme auf Fig. 3-9 beschriebenen Vorrichtung zum Bilden eines Schlauchs von Taschenmaterial.

Die Vorrichtung weist eine Kassette 30 mit einem ersten Element 61 und einem zweiten Element 62 auf. Wenigstens eines der Elemente 61, 62 kann relativ zu einer Halterung 81 bewegt werden, um eine Einstellung der Breite der Kassette 30 zu ermöglichen. Um eine Änderung der Relativposition zwischen dem ersten Element und dem zweiten Element 62 zu erlauben, ist ein entsprechender Verstellmechanismus vorgesehen. Der Verstellmechanismus kann beispielsweise wenigstens einen Spindelantrieb umfassen. Der Verstellmechanismus kann manuell oder elektronisch betätigbar sein. Der Verstellmechanismus kann auch durch eine Führung gebildet sein, entlang der eines der Elemente 61, 62 oder beide Elemente 61, 62 manuell verschoben werden können.

Zur besseren Abstützung des Taschenmaterials können das erste Element 61 und/oder das zweite Element 62 mehrere Vorsprünge aufweisen. Die Vorsprünge können in korrespondierende Ausnehmungen hineinragen. Bei einer Veränderung der Breite der Kassette können die Vorsprünge weiter in die korrespondierenden Ausnehmungen hinein oder aus diesen herausfahren. Das Auftreten eines sich über die gesamte Länge der Kassette erstreckenden Spalts an der Unterseite der Kassette 30 kann so vermieden werden. Dies erlaubt eine bessere Abstützung des Taschenmaterials.

Fig. 12 zeigt eine vergrößerte Darstellung der Einzelheit XII von Fig. 11. In einem Abschnitt 101 des ersten Elements 61, der an der Unterseite der Kassette 30 angeordnet ist, sind fingerartige Vorsprünge 103 angeordnet. In einem Abschnitt 102 des zweiten Elements 62, der an der Unterseite der Kassette 30 angeordnet ist, sind korrespondierende Ausnehmungen 104 angeordnet. Bei einer Verstellung der Breite der Kassette fahren die Vorsprünge 103 aus den Ausnehmungen 104 heraus oder weiter in diese hinein.

Auch an der Oberseite der Kassette können das erste Element 61 und/oder das zweite Element 62 eine Mehrzahl von Vorsprüngen oder eine Mehrzahl von Ausnehmungen aufweisen. Beispielsweise kann das erste Element 61 eine Mehrzahl von fingerartigen Vorsprüngen 105 aufwiesen, die mit korrespondierenden Ausnehmungen in einem separaten Deckelement 67 gekoppelt sind. Jeder der Vorsprünge 105 kann in einem von 90° verschiedenen Winkel zur Längsachse der Kassette 30 angeordnet sein. Die Vorsprünge 105 können insbesondere parallel zu einer Vorderkante der ersten Elements 61 am Einlaufbereich der Kassette sein. Ähnlich kann das zweite Element 62 eine Mehrzahl von fingerartigen Vorsprüngen 106 aufwiesen. Durch eine derartige Kopplung zwischen dem ersten Element 61 und einem Deckblech oder zwischen dem zweiten Element 62 und einem Deckblech kann die Konfiguration des Einlaufbereichs der Kassette automatisch an die jeweils eingestellte Breite der Kassette angepasst werden.

Bei weiteren Ausgestaltungen können andere Paarungen von korrespondierenden Kopplungselementen eingesetzt werden. Beispielsweise kann das erste Element 61 an der Oberseite der Kassette Ausnehmungen aufweisen, in die korrespondierende Vorsprünge eines Deckelements 67 eingreifen.

Während unter Bezugnahme auf Fig. 3-12 Ausgestaltungen von Vorrichtungen zum Bilden eines Schlauchs von Taschenmaterial beschrieben wurden, bei denen eine Breite einer Kassette einstellbar ist, kann die Vorrichtung auch so ausgestaltet sein, dass eine Höhe einstellbar ist, oder so, dass sowohl die Breite als auch die Höhe der Kassette einstellbar ist.

Fig. 13 zeigt eine Draufsicht einer Vorrichtung zum Bilden eines Schlauchs von Taschenmaterial nach einem weiteren Ausführungsbeispiel. Die Vorrichtung umfasst eine Kassette mit mehreren Elementen und einen Verstellmechanismus, der eine Einstellung der Breite 76 und einer Höhe 115 der Kassette erlaubt. Optional kann auch eine Einrichtung zum Umfalten des Taschenmaterials vorgesehen sein, wie sie unter Bezugnahme auf Fig. 3-9 ausführlich beschrieben wurde.

Die Kassette weist ein erstes Paar von Elementen 111, 112 auf. Das Paar von Elementen 111, 112 definiert eine Seitenfläche der Kassette. Das Element 112 ist relativ zu dem Element 111 in einer Richtung 120 verstellbar, die senkrecht zur Längsachse 50 der Kassette und zur Breitenrichtung 60 ist.

Die Kassette weist ein zweites Paar von Elementen 113, 114 auf. Das Paar von Elementen 113, 114 definiert eine weitere Seitenfläche der Kassette. Das Element 114 ist relativ zu dem Element 113 in der Richtung 120 verstellbar, die senkrecht zur Längsachse 50 der Kassette und zur Breitenrichtung 60 ist.

Der Verstellmechanismus ist eingerichtet, um eine Veränderung der Relativposition des ersten Paars mit den Elementen 111, 112 relativ zu dem zweiten Paar mit den Elementen 113, 114 zu erlauben, um eine Breite 76 der Kassette zu verstellen. Dadurch wird eine Anpassung an unterschiedliche Federhöhen und/oder Federvorspannungen und/oder Breiten der Bahn des Taschenmaterials möglich.

Der Verstellmechanismus ist eingerichtet, um eine Änderung einer Relativposition des Elements 112 relativ zu dem Element 111 des ersten Paars zu erlauben, und um eine Änderung einer Relativposition des Elements 114 relativ zu dem Element 113 des zweiten Paars zu erlauben. Auf diese Weise kann eine Höhe 115 der Kassette verstellt werden. Dadurch wird eine Anpassung an unterschiedliche Federdurchmesser Breiten der Bahn des Taschenmaterials möglich.

Es können mehrere Antriebe, beispielsweise mehrere Spindelantrieben, Zahnstangenantriebe, oder dergleichen vorgesehen sein, um eine Verstellung der Innenabmessungen der Kassette in mehreren orthogonalen Richtungen zu erlauben.

Weitere Ausführungsformen von Vorrichtungen zum Bilden eines Schlauchs von Taschenmaterial oder von Verfahren zum Herstellen einer Taschenfederschlange können realisiert werden. Beispielsweise kann eine verstellbare Kassette eine Vielzahl von Ausgestaltungen aufweisen. Eine verstellbare Kassette kann auch eingesetzt werden, wenn die Bahn des Taschenmaterials nicht vorgefaltet an die Kassette angeliefert wird. Eine verstellbare Kassette kann auch ohne separate Einrichtung zum Umfalten der Bahn verwendet werden.

Fig. 14 ist eine Perspektivansicht einer Vorrichtung 130 zum Bilden eines Schlauchs von Taschenmaterial nach einem weiteren Ausführungsbeispiel.

Die Vorrichtung 130 umfasst eine Kassette mit einem ersten Element 134 und einem zweiten Element 135, die an einem Stützelement 132 gelagert sind. Das Stützelement 132 wird durch einen Träger 133 gehalten.

Das erste Element 134 und das zweite Element 135 sind an dem Stützelement 132 so gelagert, dass ihre Relativposition senkrecht zu einer Längsachse der Kassette verstellt werden kann. Dazu ist ein Verstellmechanismus vorgesehen, der beispielsweise geeignete Führungen an dem Stützelement und den Elementen 134, 135 umfasst. Der Verstellmechanismus kann einen Antrieb zum Bewegen eines oder beider Elemente 134, 135 umfassen.

Bei der Vorrichtung 130 ist keine separate Einrichtung zum Umfalten des Taschenmaterials vorgesehen. Das Taschenmaterial wird am Einlaufende der Kassette umgefaltet. Dazu wird die angelieferte Bahn 22 über eine Umlenkrolle 131 zunächst an einer Außenseite der Kassette entlang geführt. Die Bahn des Taschenmaterials wird dann in die Kassette eingezogen. Die Bahn im Inneren der Kassette bildet einen zunächst noch offenen Schlauch 136. Die Längsränder der Bahn 136 können in der Kassette überlagert werden, um das Anbringen einer Längsschweißung zu erleichtern.

Die Kassette gibt einen Schlauch 137 des Taschenmaterials aus, der einen rechteckigen Querschnitt mit abgerundeten Ecken aufweist. Eine Längsnaht 138 kann durch Verschweißen des Taschenmaterials angebracht werden.

Federn 19 werden ebenfalls durch die Kassette geführt und dort in die zu einem Schlauch 136 gefaltete Bahn eingebracht.

Während Ausführungsbeispiele der Erfindung unter Bezugnahme auf die Figuren detailliert beschrieben wurden, können bei weiteren Ausführungsbeispielen zahlreiche Abwandlungen und Modifizierungen realisiert werden.

Beispielsweise kann die Vorrichtung zum Bilden des Schlauchs so ausgestaltet sein, dass durch Verstellung des wenigstens einen ersten Elements und des wenigstens einen zweiten Elements eine Anpassung an unterschiedliche Federdurchmesser vorgenommen wird.

Die Vorrichtung zum Bilden des Schlauchs von Taschenmaterial kann nicht nur verwendet werden, wenn der Schlauch an den Innenseiten der Kassette anliegt, sondern auch, wenn die Bahn um eine Außenseite der Kassette gefaltet wird, um den Schlauch zu bilden.

Während die Vorrichtung zum Bilden eines Schlauchs als Bestandteil einer automatischen Maschine verwendet werden kann, die aus Federdraht und Taschenmaterial eine Taschenfederschlange erzeugt, kann die Vorrichtung zum Bilden des Schlauchs auch in einer separaten Maschine zum Eintaschen von Federn verwendet werden. Dieser Maschine können beispielsweise fertig geformte Federn zugeführt werden, die dann in den gebildeten Schlauch eingesetzt und in einzelne Taschen eingeschweißt werden.

Die Vorrichtung zum Bilden des Schlauchs kann so ausgestaltet sein, dass eine Anpassung an unterschiedliche Federhöhen, Federvorspannungen, Federdurchmesser oder Breiten der Bahn des Taschenmateriäls vorgenommen werden können. Alternativ oder zusätzlich kann die Kassette auch abhängig davon verstellt werden, welcher Federtyp eingetascht werden soll. Beispielsweise kann eine Abmessung der Kassette abhängig davon eingestellt werden, ob Zylinderfedern oder Tonnenfedern eingetascht werden sollen.

Die Vorrichtungen und Verfahren nach Ausführungsbeispielen können bei Automaten zum Herstellen von Taschenfederschlangen oder Taschenfederkernen eingesetzt werden, ohne auf diese Anwendung beschränkt zu sein.

## Patentansprüche

1. Vorrichtung zum Bilden eines Schlauchs (24; 54; 137) von Taschenmaterial (22) zur Herstellung einer Taschenfederschlange (25), umfassend:
eine Kassette (30; 111-114; 132, 134, 135) zum Führen des Taschenmaterials (22), die wenigstens ein erstes Element (61; 111, 112; 134) und wenigstens ein zweites Element (62; 113, 114; 135) umfasst, wobei die Kassette (30; 111-114; 132, 134, 135) eine Achse (50), eine durch das wenigstens eine erste Element (61; 111, 112; 134) definierte erste Seite (63) und eine durch das wenigstens eine zweite Element (62; 113, 114; 135) definierte zweite Seite (64) aufweist, wobei die erste Seite (63) und die zweite Seite (64) voneinander beabstandet angeordnet sind; wobei die Vorrichtung eine Einrichtung (65-67) zum Umlegen des Taschenmaterials (22) umfasst, die an einem Ende der Kassette (30; 111-114; 132, 134, 135) angeordnet ist, **dadurch gekennzeichnet, dass**
ein Verstellmechanismus (81-87) vorgesehen ist, der mit der Kassette (30; 111-114; 132, 134, 135) gekoppelt und eingerichtet ist, um eine Relativposition zwischen dem wenigstens einen ersten Element (61; 111, 112; 134) und dem wenigstens einen zweiten Element (62; 113, 114; 135) in einer Richtung (60) quer zu der Achse (50) zu verändern, um einen Abstand (76) zwischen der ersten Seite (63) und der zweiten Seite (64) zu verstellen.

2. Vorrichtung nach Anspruch 1,
wobei die Einrichtung (65-67) zum Umlegen des Taschenmaterials (22) umfasst:
wenigstens einen Vorsprung (65, 66), der von dem wenigstens einen ersten Element (61; 111, 112; 134) oder dem wenigstens einen zweiten Element (62; 113, 114; 135) absteht, und
ein Falzelement (67) mit einem Hohlraum (93), in den der wenigstens eine Vorsprung (65, 66) hineinragt.

3. Vorrichtung nach Anspruch 2,
wobei eine Kante (91) des wenigstens einen Vorsprungs (65) und eine Kante (92) des Falzelements (67) entlang einer Linie oder parallel zueinander verlaufen.

4. Vorrichtung nach Anspruch 2 oder 3,
wobei eine Querschnittsfläche des Hohlraums (93) des Falzelements (67) als gleichschenkliges Dreieck geformt ist.

5. Vorrichtung nach einem der vorhergehenden Ansprüche,
wobei das wenigstens eine erste Element (61; 111, 112) eine Mehrzahl von Vorsprüngen (103; 105) aufweist, die in eine Mehrzahl von korrespondierenden Ausnehmungen (104) hineinragen.

6. Vorrichtung nach einem der vorhergehenden Ansprüche,
wobei die Kassette (30; 111-114; 132, 134, 135) wenigstens ein drittes Element (68, 69; 132) umfasst, das sich in einer Ebene senkrecht zu der ersten Seite (63) und der zweiten Seite (64) erstreckt, und das das wenigstens eine erste Element (61; 111, 112; 134) und das wenigstens eine zweite Element (62; 113, 114; 135) wenigstens teilweise überdeckt.

7. Vorrichtung nach einem der vorhergehenden Ansprüche,
wobei die Kassette (30; 111-114; 132, 134, 135) einen rechteckigen Querschnitt aufweist.

8. Vorrichtung nach einem der vorhergehenden Ansprüche,
wobei das wenigstens eine erste Element (111, 112) ein erstes Paar von Elementen (111, 112) umfasst, deren Relativposition in einer weiteren Richtung (120) quer zu der Achse (50) verstellbar ist, wobei die weitere Richtung (120) senkrecht zu der Achse (50) und zu der Richtung (60) ist, und
wobei das wenigstens eine zweite Element (113, 114) ein zweites Paar von Elementen (113, 114) umfasst, deren Relativposition in der weiteren Richtung (120) quer zu der Achse (50) verstellbar ist.

9. Vorrichtung nach einem der vorhergehenden Ansprüche, weiterhin umfassend:
eine Schweißeinrichtung (32) zum Anbringen einer quer zu der Achse (50) verlaufenden Schweißnaht (56), wobei die Schweißeinrichtung (32) relativ zu der Kassette (30; 111-114; 132, 134, 135) entlang einer Bewegungsbahn (33), die sich entlang der Achse (50) erstreckt, beweglich gelagert ist.

10. Vorrichtung nach einem der vorhergehenden Ansprüche, weiterhin umfassend:
eine Zuführeinrichtung (21, 23, 27; 131) zum Zuführen des Taschenmaterials (22), die eine Antriebseinrichtung (23) zum Antreiben einer Rolle (21) des Taschenmaterials (22) umfasst.

11. Anlage zum Herstellen einer Taschenfederschlange (25), umfassend:
eine Vorrichtung (21, 23, 27, 30, 32, 34, 81-87; 110; 130) nach einem der vorhergehenden Ansprüche; und
eine Einrichtung (3, 4, 9) zum Überführen von Federn (19) zu einem durch die Kassette (30; 111-114; 132, 134, 135) definierten Hohlraum.

12. Verfahren zum Herstellen einer Taschenfederschlange (25), wobei
mit einer Kassette (30; 111-114; 132, 134, 135), die wenigstens ein erstes Element (61; 111, 112; 134) und wenigstens ein zweites Element (62; 113, 114; 135) umfasst, ein Schlauch (24; 54; 137) von Taschenmaterial (22) gebildet wird, in den Federn (19) eingebracht werden,
**dadurch gekennzeichnet, dass** eine Relativposition zwischen dem wenigstens einen ersten Element (61; 111, 112; 134) und dem wenigstens einen zweiten Element (62; 113, 114; 135) in einer Richtung (60) quer zu einer Achse (50) der Kassette (30; 111-114; 132, 134, 135) eingestellt wird, um eine Innenabmessung der Kassette (30; 111-114; 132, 134, 135) einzustellen.

13. Verfahren nach Anspruch 12,
wobei die Relativposition abhängig von einer Höhe der Federn (19) oder abhängig von einer Vorspannung der Federn (19) eingestellt wird.

14. Verfahren nach Anspruch 12 oder Anspruch 13,
wobei die Relativposition abhängig von einer Breite einer Bahn des Taschenmaterials (22) eingestellt wird.

15. Verfahren nach einem der Ansprüche 12-14,
welches mit der Vorrichtung (21, 23, 27, 30, 32, 34, 81-87; 110; 130) nach einem der Ansprüche 1-10 durchgeführt wird.

## Claims

1. An apparatus for forming a tube (24; 54; 137) of pocket material (22) for manufacturing a pocket spring string (25), comprising:
a cartridge (30; 111-114; 132, 134, 135) for guiding the pocket material (22), which includes at least one first element (61; 111, 112; 134) and at least one second element (62; 113, 114; 135), wherein the cartridge (30; 111-114; 132, 134, 135) has an axis (50), a first side (63) defined by the at least one first element (61; 111, 112; 134) and a second side (64) defined by the at least one second element (62; 113, 114; 135), wherein the first side (63) and the second side (64) are arranged spaced from one another; wherein the apparatus comprises a device (65-67) for turning around the pocket material (22), which is arranged at an end of the cartridge (30; 111-114; 132, 134, 135);
**characterized in that**
an adjustment mechanism (81-87) is provided, which is coupled to the cartridge (30; 111-114; 132, 134, 135) and configured to alter a relative position between the at least one first element (61; 111, 112; 134) and the at least one second element (62; 113, 114; 135) n a direction (60) perpendicular to the axis (50), in order to adjust a spacing (76) between the first side (63) and the second side (64).

2. An apparatus according to claim 1,
wherein the device (65-67) for turning around the pocket material (22) comprises:
at least one projection (65, 66), which protrudes from the at least one first element (61; 111, 112; 134) or the at least one second element (62; 113, 114; 135), and
a folding element (67) having a cavity (93) into which the at least one projection (65, 66) projects.

3. An apparatus according to claim 2,
wherein an edge (91) of the at least one projection (65) and an edge (92) of the folding element (67) extend along a line or parallel to one another.

4. An apparatus according to claim 2 or 3,
wherein a cross-sectional surface of the cavity (93) of the folding element (67) takes the form of an isosceles triangle.

5. An apparatus according toany one of the preceding claims,
wherein the at least one first element (61; 111, 112) has a plurality of projections (103; 105) which project into a plurality of corresponding recesses (104).

6. An apparatus according to any one of the precedings claims,
wherein the cartridge (30; 111-114; 132, 134, 135) includes at least one third element (68, 69; 132) lying in a plane perpendicular to the first side (63) and the second side (64), and which at least partly covers the at least one first element (61; 111, 112; 134) and the at least one second element (62; 113, 114; 135).

7. An apparatus according to any one of the preceding claims,
wherein the cartridge (30; 111-114; 132, 134, 135) has a rectangular cross section.

8. An apparatus according to any one of the preceding claims,
wherein the at least one first element (111, 112) includes a first pair of elements (111, 112) whereof the relative position is adjustable in a further direction (120) perpendicular to the axis (50), wherein the further direction (120) is perpendicular to the axis (50) and to the direction (60), and
wherein the at least one second element (113, 114) includes a second pair of elements (113, 114) whereof the relative position is adjustable in the further direction (120) perpendicular to the axis (50).

9. An apparatus according to any one of the preceding claims, further comprising:
a heat-sealing device (32) for applying a heat-sealed seam (56) that extends perpendicular to the axis (50), wherein the heat-sealing device (32) is movably mounted relative to the cartridge (30; 111-114; 132, 134, 135) along a path of motion extending along the axis (50).

10. An apparatus according to any one of the preceding claims, further including:
a feed device (21, 23, 27; 131) for feeding the pocket material (22), which includes a drive device (23) for driving a roll (21) of the pocket material (22).

11. A machine for manufacturing a pocket spring string (25), comprising:
an apparatus (21, 23, 27, 30, 32, 34, 81-87; 110; 130) according to any one of the preceding claims; and
a device (3, 4, 9) for transferring springs (19) to a cavity defined by the cartridge (30; 111-114; 132, 134, 135).

12. A method for manufacturing a pocket spring string (25),
wherein, using a cartridge (30; 111-114; 132, 134, 135) which includes at least one first element (61; 111, 112; 134) and at least one second element (62; 113, 114; 135), a tube (24; 54; 137) of pocket material (22), into which springs (19) are inserted, is formed,
**characterized in that**
a relative position between the at least one first element (61; 111, 112; 134) and the at least one second element (62; 113, 114; 135) is set in a direction (60) perpendicular to an axis (50) of the cartridge (30; 111-114; 132, 134, 135) in order to set an internal dimension of the cartridge (30; 111-114; 132, 134, 135).

13. A method according to claim 12,
wherein the relative position is set as a function of a height of the springs (19) or as a function of a pretension of the springs (19).

14. A method according to claim 12 or 13,
wherein the relative position is set as a function of a width of a web of the pocket material (22).

15. A method according to any one of claims 12-14,
which is carried out using the apparatus (21, 23, 27, 30, 32, 34, 81-87; 110,; 130) according to any one of claims 1-10.

## Revendications

1. Dispositif servant à former un tuyau flexible (24 ; 54 ; 137) de matériau à sachets (22) aux fins de la fabrication d'un serpentin de ressorts ensachés (25), comprenant :
une cassette (30 ; 111 - 114 ; 132, 134, 135) servant à guider le matériau à sachets (22), laquelle comprend au moins un premier élément (61 ; 111, 112 ; 134) et au moins un deuxième élément (62 ; 113, 114 ; 135), sachant que la cassette (30 ; 111 - 114 ; 132, 134, 135) présente un axe (50), un premier côté (63) défini par le premier élément (61 ; 111, 112 ; 134) au moins au nombre de un et un deuxième côté (64) défini par le deuxième élément (62 ; 113, 114 ; 135) au moins au nombre de un, sachant que le premier côté (63) et le deuxième côté (64) sont disposés de manière espacée l'un de l'autre, sachant que le dispositif comprend un système (65 - 67) servant à rabattre le matériau à sachets (22), qui est disposé au niveau d'une extrémité de la cassette (30 ; 111-114 ; 132, 134, 135), **caractérisé en ce qu'**est prévu un mécanisme d'ajustement (81 - 87) qui est couplé à la cassette (30 ; 111 - 114 ; 132, 134, 135) et est mis au point pour modifier une position relative entre le premier élément (61 ; 111, 112 ; 134) au moins au nombre de un et le deuxième élément (62 ; 113, 114 ; 135) au moins au nombre de un dans une direction (60) de manière transversale par rapport à l'axe (50) afin d'ajuster un espacement (76) entre le premier côté (63) et le deuxième côté (64).

2. Dispositif selon la revendication 1,
sachant que le système (65-67) servant à rabattre le matériau à sachets (22) comprend :
au moins une partie faisant saillie (65, 66), qui dépasse du premier élément (61 ; 111, 112 ; 134) au moins au nombre de un ou du deuxième élément (62 ; 113, 114 ; 135) au moins au nombre de un, et
un élément de pliage (67) comprenant une cavité (93), à l'intérieur de laquelle la partie faisant saillie (65, 66) fait saillie.

3. Dispositif selon la revendication 2,
sachant qu'une arête (91) de la partie faisant saillie (65) au moins au nombre de une et une arête (92) de l'élément de pliage (67) s'étendent le long d'une ligne ou de manière parallèle l'une par rapport à l'autre.

4. Dispositif selon la revendication 2 ou 3,
sachant qu'une face de coupe transversale de la cavité (93) de l'élément de pliage (67) est réalisée sous la forme d'un triangle isocèle.

5. Dispositif selon l'une quelconque des revendications précédentes,
sachant que le premier élément (61 ; 111, 112) au moins au nombre de un comporte une pluralité de parties faisant saillie (103 ; 105), qui dépassent à l'intérieur d'une pluralité d'évidements (104) correspondants.

6. Dispositif selon l'une quelconque des revendications précédentes,
sachant que la cassette (30 ; 111 - 114 ; 132, 134, 135) comprend au moins un troisième élément (68, 69 ; 132), qui s'étend dans un plan de manière perpendiculaire par rapport au premier côté (63) et au deuxième côté (64), et qui recouvre au moins en partie le premier élément (61 ; 111, 112 ; 134) au moins au nombre de un et le deuxième élément (62 ; 113, 114 ; 135) au moins au nombre de un.

7. Dispositif selon l'une quelconque des revendications précédentes,
sachant que la cassette (30 ; 111 - 114 ; 132, 134, 135) présente une section transversale rectangulaire.

8. Dispositif selon l'une quelconque des revendications précédentes,
sachant que le premier élément (111, 112) au moins au nombre de un comprend une première paire d'éléments (111, 112), dont la position relative peut être ajustée dans une autre direction (120) de manière transversale par rapport à l'axe (50), sachant que l'autre direction (120) est perpendiculaire par rapport à l'axe (50) et par rapport à la direction (60), et
sachant que le deuxième élément (113, 114) au moins au nombre de un comprend une deuxième paire d'éléments (113, 114), dont la position relative peut être ajustée dans l'autre direction (120) de manière transversale par rapport à l'axe (50).

9. Dispositif selon l'une quelconque des revendications précédentes, comprenant en outre :
un système de soudage (32) servant à pratiquer un joint de soudure (56) s'étendant de manière transversale par rapport à l'axe (50), sachant que le système de soudage (32) est monté de manière mobile par rapport à la cassette (30 ; 111 - 114 ; 132, 134, 135), le long d'une trajectoire de déplacement (33) qui s'étend le long de l'axe (50).

10. Dispositif selon l'une quelconque des revendications précédentes, comprenant en outre :
un système d'amenée (21, 23, 27 ; 131) servant à amener le matériau à sachets (22), lequel comprend un système d'entraînement (23) servant à entraîner un rouleau (21) du matériau à sachets (22).

11. Installation servant à fabriquer un serpentin à ressorts ensachés (25), comprenant :
un dispositif (21, 23, 27, 30, 32, 34, 81 - 87 ; 110 ; 130) selon l'une quelconque des revendications précédentes ; et
un système (3, 4, 9) servant à transférer des ressorts (19) en direction d'une cavité définie par la cassette (30 ; 111 - 114 ; 132, 134, 135).

12. Procédé servant à fabriquer un serpentin à ressorts ensachés (25), sachant qu'un tuyau flexible (24 ; 54 ; 137) est formé par le matériau à sachets (22) à l'aide d'une cassette (30 ; 111 - 114 ; 132, 134, 135)), qui comprend au moins un premier élément (61 ; 111, 112 ; 134) et au moins un deuxième élément (62 ; 113, 114 ; 135), dans lequel tuyau flexible des ressorts (19) sont introduits,
**caractérisé en ce qu'**une position relative entre le premier élément (61 ; 111,1112 ; 134) au moins au nombre de un et le deuxième élément (62 ; 113, 114 ; 135) au moins au nombre de un est ajustée dans une direction (60) de manière transversale par rapport à un axe (50) de la cassette (30 ; 111 - 114 ; 132, 134, 135) afin d'ajuster une dimension intérieure de la cassette (30 ; 111 -114 ; 132, 134, 135).

13. Procédé selon la revendication 12,
sachant que la position relative est ajustée en fonction d'une hauteur des ressorts (19) ou en fonction d'une précontrainte des ressorts (19).

14. Procédé selon la revendication 12 ou la revendication 13,
sachant que la position relative est ajustée en fonction d'une largeur d'une bande de matériau à sachets (22).

15. Procédé selon l'une quelconque des revendications 12 à 14,
lequel est mis en oeuvre à l'aide du dispositif (21, 23, 27, 30, 32, 34, 81 - 87 ; 110 ; 130) selon l'une quelconque des revendications 1 à 10.
